# FASCICULE DE BREVET EUROPEEN

(11) **EP 0 200 595 B1**
(45) Date de publication et mention de la délivrance du brevet: **18.03.1992**
(21) Numéro de dépôt: 86400646.5
(22) Date de dépôt: 26.03.1986
(51) Int. Cl.: F24B 1/195, F24B 1/188, F24B 13/02

(54) **Dispositif de chauffage**
Heizvorrichtung
Heating appliance

(30) Priorité: 27.03.1985 FR 8504578; 07.08.1985 FR 8512105; 19.03.1986 FR 8603953
(43) Date de publication de la demande: 05.11.1986
(73) Titulaire: Martin, Jeanne, F-78400 Chatou (FR); Graziani, Adelciso, F-78400 Chatou (FR)
(72) Inventeur: Martin, Jeanne, F-78400 Chatou (FR); Graziani, Adelciso, F-78400 Chatou (FR)

(56) Documents cités:
- EP-A- 0 032 203
- DE-A- 3 126 186
- FR-A- 2 475 696
- FR-A- 2 541 429
- GB-A- 280 035
- GB-A- 331 943
- GB-A- 366 156

## Description

L'invention concerne un dispositif de chauffage, tel que décrit dans la revendication 1 et comprenant un échangeur de chaleur.

Ce dispositif de chauffage est muni d'un brasier-foyer magasin de stokage étanche dont les inclinaisons permettent de récupérer les braises et un maximum d'énergie produitent par celles-ci. Un double conduit de cheminée muni d'un avaloir spécial à deux sorties dont l'une d'elles est munie d'une trappe de fermeture permet le fonctionnement à feu ouvert décoratif ou à feu continu.

Les avantages du récupérateur sont multiples, il permet de récupérer la chaleur par le rayonnement du feu normal et décoratif bois, par les braises et par les gaz en combustion montante. Il s'installe dans une cheminée traditionnelle décorative. Il sert aux particuliers, à la petite et moyenne industrie. Il est constitué par un triple foyer à triple combustion, feu décoratif normal sur chenêts, feu par les braises tombant dans le brasier- chambre de combustion qui récupère en combustion montante, feu par chambre de combustion bois, charbon, gaz, fuel.

La figure 1 représente la vue en coupe de l'échangeur (1) pour la production d'eau chaude, ou mixte eau chaude - air chaud (fig. 3). L'échangeur (1 et 1 bis - fig. 1 - 3 - 5 et 6) est à l'intérieur de la chambre de combustion (3). Le brasier-foyer (2) est un magasin de stokage des braises et du bois ou du charbon à feu continu. Sur le dessus du brasier-foyer magasin de stokage (2) le feu est décoratif normal sur chenets et récupère par rayonnement. Au fur et à mesure de la combustion du bois les braises descendent dans le brasier-foyer magasin de stokage (2) vers la grille (17) à ce moment la combustion est montante. Le placement des ventilations secondaires (6ter) permet la combustion horizontale, la position de l'échangeur (17bis) retenant le bois permet la combustion inversée et horizontale. Donc trois combustions à la fois. Toutes les énergies sont récupérées. L'air secondaire arrive par l'entrée (6bis) ou par la partie arrière. Un ventilateur controlé par un thermostat d'ambiance ou un aquastat peut être placé à cette entrée (6bis) pour pulser l'air secondaire, ce qui évite les risques de surchauffe.

Dans la chambre de combustion (3bis) un bruleur à mazout ou à gaz peut être placé. Les portes (14 fig. 1 et 5) peuvent être remplacées par une plaque coulissante pour règlage du débit de l'air primaire de la cornière perforée (47).

Pour les barbecues ou rotissoires une grille (17 ter) légèrement inclinée peut être placée afin de retenir les braises et permet l'évacuation des cendres vers la grille (17).

La figure 2 représente une vue intérieure et extérieure du brasier-foyer magasin de stokage (2) on y remarque le tiroir (7) avec l'arrivée d'air primaire ou secondaire (6) pour feu montant. Les inclinaisons des parois de ce brasier-foyer magasin de stokage (2) permettent le four (32), la porte de chargement à feu continu (28) permet le chargement du bois ou du charbon, la grille (17), les arrivées d'air secondaire (6ter) et une cornière perforée (47) pour arrivée d'air primaire pour feu horizontal et inversé. Le caisson (48) du brasier-foyer magasin de stokage (2) permet l'emboitement de l'échangeur (1 et 1bis) et de son enveloppe (19 fig. 3 - 5 et 9) qui est fermé par une trappe de visite pour nettoyage (19bis - fig 6).

La figure 3 représente les échangeurs (1 et 1bis) qui sont fermés par un embout (21) démontable pour le nettoyage des sorties des fumées (34). Les échangeurs (1 et 1bis) sont munis d'une entrée non figurée d'air frais ou pulsé par un ventilateur, cet air sort par la sortie (22) qui peut être double.

La figure 4 représente un avaloir (44) avec deux sorties de fumée, la sortie (49) pour le feu décoratif normal, la sortie (50) pour le feu continu bois, charbon, fuel ou gaz. Une trappe (43) peut fermer la sortie (49).

La figure 5 représente l'ensemble barbecue, cuisinière et rotissoire. Deux armoires latérales (33) de chaque coté latéral du four et du brasier servent de logement aux pompes, manomètres, batteries, flexon, etc... ou éventuellement de chauffe plats. Elles ne sont pas obligatoires. Elles peuvent être, éventuellement, incorporées dans la cheminée décorative.

Les échangeurs tubulaires (1 et 1 bis) ainsi que les tubulaires (17 bis) placés à l'intérieur de cette cheminée décorative ou cuisinière récupèrent et permettent de chauffer un restaurant, un hotel et un ou plusieurs ballons d'eau chaude et ballons de stokage.

La disposition sur la figure 6 en coupe représente le brasier-foyer magasin de stokage (2) qui est en creux sous les échangeurs (1 et 1 bis) chacun de ces échangeurs étant composé d'éléments tubulaires. Il comporte des portes étanches (14 - fig 5) pour fonctionnement à feu continu coit bois soit charbon, ces portes peuvent être remplacées par une plaque coulissante pour réglage du débit de l'air primaire de la cornière perforée (47). L'intérieur du brasier-foyer magasin de stokage (2) peut être muni de tubulaires (17 bis) à circulation d'eau reliés par les entrées et sorties (11) aux échangeurs tubulaires (1 et 1 bis), la grille (17) retient les braises sous les tubulaires (17bis). Une porte étanche (28) peut être aménagée sur le devant du brasier-foyer magasin de stokage (2) pour permettre le chargement du bois, du charbon ou la pose d'un bruleur à combustion liquide et l'accès pour son nettoyage. Dans le cas de la pose d'un bruleur, les tubulaires (17 bis) seront placés en partie haute du brasier, les portes (14) et la grille (17) seront supprimées et le brasier-foyer magasin de stokage (2) en acier réfractaire sera entièrement fermé et étanche. La trappe échangeur (4) sera fermée et les gaz et fumées emprunteront le deuxième conduit (5).

La figure 7 représente la vue éclatée du brasier-foyer magasin de stokage (2) pour feu à charbon automatique qui est en creux sous les échangeurs (1 fig. 9) pour la production d'eau chaude et (1bis fig 9) pour la production d'air chaud. Le brasier-foyer magasin de stokage (2) est à double foyer à l'intérieur, l'un pour la combustion au bois, il comporte une grille (17) qui retient les braises, l'autre pour la combustion au charbon avec une grille inclinée (37) qui fait office de bruleur. Une tirette mobile en tous sens (37 bis) sert au nettoyage des deux foyers et apporte l'air primaire qui penètre par la trappe règlable(6) du tiroir (7) sous le foyer bois. L'air secondaire arrive par les entrées (6bis) et s'en va par les sorties (6ter).

Pour le fonctionnement au charbon un moteur pulse l'air primaire par l'entrée (6quat.) sous la grille (37).

Le brasier-foyer est composé d'une rampe (39) pour la descente automatique du charbon, le deuxième règlage de distribution se fait par un volet manuel (36) et sépare les deux foyers bois et charbon.

La figure 8 représente le réservoir à charbon qui est incorporé dans la cheminée et n'est pas visible à l'extérieur, il est muni d'une entrée (40) pour réception du charbon, elle peut se trouver au-dessus, sur les cotés ou derrière. A l'intérieur il peut y avoir deux inclinaisons (45) qui permettent de diriger le charbon vers un foyer central ou vers deux foyers par les sorties (42 bis). Un volet manuel (42) actionné par une manette (41) permet de régler l'arrivée automatique du charbon.

La figure 9 représente la vue éclatée de l'ensemble du récupérateur, tant à eau qu'à air chaud. Pour l'air chaud les gaz et fumée passent par les conduits (34) et vont vers la sortie (5). Les conduits (34) se trouvent dans une enveloppes étanche (19) muni de grilles (33) qui retiennent la chaleur en freinant la poussée d'air oui est ainsi davantage réchauffé et est envoyé vers les sorties (22). Les gaz et fumée du récupérateur à eau passe par le conduit (3) et vont vers la sortie (5).

La figure 10 représente en détail le volet manuel (36) du deuxième réglage de l'arrivée du charbon.

## Revendications

1. Dispositif de chauffage comportant :
- un brasier-foyer (2) muni de parois latérales verticales et de surfaces inclinées avant et arrière et formant entonnoir, la surface inclinée avant servant de support au combustible solide,des orifices d'amenée d'air primaire (6ter) étant disposée dans la surface inclinée arrière;
- un échangeur de chaleur fumées/air (1bis) ou fumées/eau (1) comportant des tubes (34) disposés dans une enveloppe (19) munie d'un orifice (5) d'évacuation des fumées, ladite enveloppe (19) étant emboitée sur l'arrière du brasier-foyer (2);
- le brasier-foyer (2) étant muni sur sa partie avant libre d'une porte ou de portes (14) étanches, amovibles ou coulissantes couvrant l'ouverture de ladite partie avant, des ouvertures d'amenée d'air secondaire (47) étant disposées entre la ou les portes (14) et l'enveloppe (19) de l'échangeur de chaleur;
- ledit dispositif de chauffage permettant un fonctionnement en foyer ouvert à flammes décoratives lorsque la ou les portes (14) sont en position ouvertes, l'échange de chaleur avec l'échangeur (1-1bis)se faisant en partie par la face avant de l'enveloppe (19) et en partie par l'aspiration montante et inversée d'une partie des gaz et fumée à travers les tubes (34) permettant le passage des gaz et fumées et un fonctionnement en foyer inversé lorsque la ou les portes (14) sont en position fermées, l'échange de chaleur se faisant uniquement par contact des fumées et des tubes (34) de l'échangeur.

2. Dispositif selon la revendication 1 caractérisé en ce les tubes (34) permettant le passage des gaz et fumées vers l'orifice (5) d'évacuation des fumées en réchauffant l'air se trouvant dans l'enveloppe d'acier (19), sont recouverts par un embout (21) démontablé permettant le nettoyage des tubes (34), et en ce que des grilles (33) sont disposées entre les tubes (34) de façon à retenir la chaleur en freinant les poussées d'air, air qui est ainsi davantage réchauffé.

3. Dispositif selon la revendication 1 caractérisé en ce qu'il comporte un avaloir (44) avec deux sorties de fumée, une première sortie (49) pour feu décoratif normal, une trappe (43) permettant la fermeture de cette sortie et une deuxième sortie (50) reliée à l'orifice (5) d'évacuation de fumées pour un fonctionnement en feu continu.

## Claims

1. Heating apparatus comprising :
- a fire-furnace (2) with vertical side walls and front and rear inclined surfaces defining a funnel, the front inclined surface being used for supporting a solid fuel, primary air feed orifices (6ter) being provided in the rear inclined surface;
- a heat exchanger for a fumes/air (1bis) or fumes/water (1) heat exchange comprising tubes (34) in a casing (19) having a fume exhaust orifice (5), said casing (19) being fitted on the rear of the fire-furnace (2);
- the fire-furnace (2) being provided at its free fore part with one or more tight removable or sliding gates covering the opening of said fore part, secondary air feed openings (47) being located between the one or more gates (14) and the casing (19) of the heat exchanger;
- said heating apparatus allowing an open fire operation with decorative flames when the one or more gates (14) are in an open position, the heat exchange with the exchanger (1-1bis) existing in part through the front face of casing (19) and in part through the rising and reversed withdrawal of a portion of gas and fumes along the tubes (34) allowing a gas and fume circulation, and a reversed fire operation when the one or more gates (14) are in a closed position, the heat exchange existing only through contact between the fumes and the exchanger tubes (34).

2. Apparatus according to claim 1, characterized in that the tubes (34) allowing a circulation of the gaz and fumes towards the fume exhaust orifice (5), with a preheating of the air in the steel casing (19), are covered by a removable ferrule (21) which allows cleaning the tubes (34), and in that grids (33) are located between the tubes (34) so as to retain the heat with a braking of the air pushes and therewith an increased air preheating.

3. Apparatus according to claim 1, characterized in that it comprises a hood (44) with two fume outlets, a first outlet (49) for a normal decorative fire, a trap door (43) for closing that outlet, which is connected to the fume exhaust orifice (5), and a second outlet (50) for a continued fire operation.

## Patentansprüche

1. Heizungsvorrichtung mit
- eine Herd-Feuerungseinheit (2) mit vertikalen Seitenwänden und schräge vordere und hintere Fläche, die einen Trichter definieren, wobei die schräge vordere Fläche als Stütze für den festen Brennstoff dient und Primärluft zufuhröffnungen (6ter) in der schrägen hinteren Fläche vorgesehen sind;
- einen Wärmeaustauscher für einen Wärmeaustausch Rauch/Gas (1bis) bzw. Rauch/Wasser (1) mit in einem Gehäuse (19) angeordneten Röhren (34), das mit einer Rauchabzugsöffnung (5), wobei das Gehäuse (19) auf der Herd-Feuerungseinheit (2) aufgesetzt ist;
- wobei die Herd-Feuerungseinheit (2) an seinem freien vorderen Bereich mit einer Tür bzw. Türen (14), die dicht abnehmbar oder gleitend ist bzw. sind und die Öffnung des genannten vorderen Bereiches bedeckt bzw. bedecken, und Sekundärluftzufuhröffnungen (47) zwischen dem bzw. den Türen (14) und dem Gehäuse (19) des Wärmeaustauschers angeordnet sind;
- wobei die genannte Heizungsvorrichtung eine Betriebsweise als offenes Feuer mit dekorativen Flammen zulässt, wenn die Tür bzw. Türen in offenener Stellung, bei der der Wärmeaustausch mit dem Wärmeanstauscher (1-1bis) teilweise über die vordere Fläche des Gehäuses (19) und teilweise durch die steigende und umgekehrte Saugwirkung eines Teiles der Gasen und Rauchen durch die die Durchlauf der Gasen und Rauchen gestattenden Röhre (34) hindurch erfolgt, und eine Betribsweise als umgekehrtes Feuer, wenn die Tür bzw. Türen (14) in geschlossener Stellung ist bzw. sind, bei der der Wärmeaustausch nur durch Kontakt zwischen den Rauchen und den Röhren (34) des Wärmeaustauschers erfolgt.

2. Vorrichtung nach Anspruch 1, dadurch gekennzeichnet, daß die Röhre (34), die die Durchlauf des Gasen und Rauchen zu die Rauchabzugsöffnung (5) hin, die die in dem aus Stahl bestenden Gehäuse (19) befindliche Luft aufwärmt, durch ein abnehmbares Ansatzstück (21) bedeckt sind, das die Reinigung der Röhre (34) zulässt, und dadurch daß, Gitter (33) zwischen den Röhren (34) so angeordnet sind, um die Wärme zurückzuhalten, zusammen mit einer Bremsung der Luftschübe und damit einer weiteren Erwärmung der Luft.

3. Vorrichtung nach Anspruch 1, dadurch gekennzeichnet daß, sie eine Haube (44) enthält, die einen ersten Ausgang (49) für das normale dekorative Feuer, eine das Verschliessen dieses Ausgangs erlaubten Klappe und einen zweiten Ausgang (50) für eine Betriebsweise als Dauerfeuer.
